# EUROPÄISCHE PATENTSCHRIFT

(11) **EP 2 009 668 B1**
(45) Veröffentlichungstag und Bekanntmachung des Hinweises auf die Patenterteilung: **20.01.2010**
(21) Anmeldenummer: 07111394.8
(22) Anmeldetag: 29.06.2007
(51) Int. Cl.: H01J 5/54, H01J 61/34, H01J 61/36

(54) **Einseitig gesockelte Entladungslampe**
Discharge lamp socketed on one side
Lampe à décharge avec culot unique

(43) Veröffentlichungstag der Anmeldung: 31.12.2008
(73) Patentinhaber: Flowil International Lighting (HOLDING) B.V., 1097 JB Amsterdam (NL)
(72) Erfinder: Van De Poel, Gunther, 3473 Waanrode (BE)
(74) Vertreter: Zech, Stefan Markus

(56) Entgegenhaltungen:
- EP-A- 0 321 866
- EP-A- 0 580 013
- EP-A- 1 052 447
- EP-A- 1 383 159
- EP-B1- 0 560 936
- DE-A1- 19 709 928
- DE-A1-102004 037 381
- US-A1- 2006 076 870

## Beschreibung

Die Erfindung betrifft eine Entladungslampe, insbesondere eine einseitig gesockelte Entladungslampe, umfassend einen Brenner und einen Sockel, in dem der Brenner gehalten ist, zur mechanischen und elektrischen Verbindung der Entladungslampe mit einer Fassung, wobei der Brenner entlang einer Vorzugsachse eine dem Sockel zugewandte erste, einen proximalen Bereich der Lampe definierende Quetschdichtung, einen Brennerraum sowie eine der ersten Quetschdichtung, in Bezug auf den Brennerraum gegenüberliegende zweite, einen distalen Bereich der Lampe definierende Quetschdichtung aufweist, wobei durch die erste Quetschdichtung und durch die zweite Quetschdichtung jeweils Zuleitungen geführt sind und wobei eine erste Zuleitung in einem ersten Kontaktstift und eine zweite Zuleitung in einem zweiten Kontaktstift an einer Außenseite der Lampe endet.

Eine derartige Lampe ist beispielsweise aus der DE 102 33 073 B3 bekannt. Solche Entladungslampen starten nicht, wenn sie warm sind. Besonders betroffen von dem Problem des Nichtstartens im warmen Zustand (mit dem Standardvorschaltgerät) sind Metallhalogenlampen. Nach dem Ausschalten benötigen diese Lampen bis zu drei Minuten Abkühlzeit, bevor sie wieder zündbar sind. Mittels höherer Zündspannungen lassen sich die Lampen jedoch auch im warmen Zustand zünden. Bei hohen Zündspannungen aber (etwa 10 kV statt 3 bis 5 kV Metallhalogenlampen) können über die Kriechwege, wie sie bei Lampen gemäß diesem Stand der Technik bekannt sind, Überschläge, also elektrische Entladungen auftreten. Das heißt, Lampen gemäß diesem Stand der Technik können im Prinzip nur im abgekühlten Zustand gezündet werden.

Die EP 1 052 447 A2 beschreibt eine Entladungslampe für den Einsatz in einem Fahrzeug, wobei ein Hochspannungs-Anschluss gegenüber einem Niedrigspannungs-Anschluss versetzt angeordnet, ist, um Platz für eine Treibereinheit zu schaffen. Die Treibereinheit dient hier dazu, die am Hochspannungsanschluss anliegende Hochspannung derartig zu transformieren, dass an einer Außenseite der Lampe das Risiko eines Stromschlags reduziert wird. Bei hohen Zündspannungen können aber auch hier über Kriechwege Überschläge, also elektrische Entladungen auftreten.

Die Aufgabe der vorliegenden Erfindung besteht folglich darin, eine Anordnung vorzuschlagen, die Entladungslampen auch im warmen Zustand sofort zum Zünden bringt, wobei elektrische Überschläge durch hohe Zündspannungen vermieden werden sollen.

Diese Aufgabe wird durch eine Entladungslampe nach Patentanspruch 1 gelöst. Vorteilhafte Weiterbildungen sind in den Unteransprüchen angegeben.

Insbesondere wird die Aufgabe durch eine einseitig gesockelte Entladungslampe gelöst, umfassend einen Brenner und einen Sockel, in dem der Brenner gehalten ist, zur mechanische und elektrischen Verbindung der Entladungslampe mit einer Fassung, wobei der Brenner entlang einer Vorzugsachse eine dem Sockel zugewandte erste, einen proximalen Bereich der Lampe definierende Quetschdichtung, einen Brennerraum sowie eine der ersten Quetschdichtung in Bezug auf den Brennerraum gegenüberliegende zweite, einen distalen Bereich der Lampe definierende Quetschdichtung aufweist, wobei durch die erste Quetschdichtung und durch die zweite Quetschdichtung jeweils Zuleitungen geführt sind, wobei eine erste Zuleitung in einem ersten Kontaktstift und eine zweite Zuleitung in einem zweiten Kontaktstift an einer Außenseite der Lampe endet, wobei der Sockel die Kontaktstifte tragend ausgebildet ist und eine im Wesentlichen senkrecht zu der Vorzugsachse angeordnete erste Ebene und zweite Ebene ausbildet und wobei der erste Kontaktstift auf der ersten Ebene und der zweite Kontaktstift auf der zweiten Ebene angeordnet ist, so dass die Kontaktstifte derart versetzt zueinander angeordnet sind, dass Kriechwege des Stromes zwischen Zuleitungen und Kontakten in Sockel (22) und Fassung zur Vermeidung von Überschlägen mindestens 11 mm betragen.

Ein wesentlicher Punkt der Erfindung liegt darin, dass durch die versetzte Anordnung der Kontaktstifte, an welchen die entsprechenden Leitungen hin zum und weg vom Brenner angeschlossen sind, und der dadurch bedingten Ausgestaltung der Lampe im Übrigen die Kontakte derart voneinander beabstandet sind, dass Überschläge nicht auftreten können, auch wenn hohe Zündspannung eingesetzt werden. Der normale Abstand zwischen den Kontakten einer einseitig gesockelten Entladungslampe beträgt ca. 5 mm. Eine vorgeschriebene Kriechstrecke von 11 mm gilt bei 10 kV nur bei einer Spannungsfrequenz bis zu 30 kHz. Bei höheren Frequenzen werden höhere Abstände gefordert. Bei dem neuen Sockel bzw. Lampenfuß kann der Abstand jedoch vorzugsweise mehr als 22 mm betragen (die IEC 60598-1, Ausgabe 2003, Tabelle 11.3 schreibt bei einer Spannung von 10 kV eine Mindestkriechstrecke von 11 mm vor). Damit ist ein Warmstart der erfindungsgemäßen Lampen auch bei höheren Frequenzen als 30 kHz möglich.

Jeweils eine Zuleitung ist mit einem der Kontaktstifte verbunden, so dass die Zuleitungen über die Kontaktstifte nach außen aus der Lampe herausgeführt sind. Der eine Kontaktstift ist mit der ersten Zuleitung verbunden, während der weitere Kontaktstift mit der zweiten Zuleitung verbunden ist.

In einer ersten Ausführungsform umfasst die Lampe weiterhin einen um die Vorzugsachse rotationssymmetrischen Reflektor, der vorzugsweise zusammen mit einer Abdeckung den Brenner umschließt und einen Lampeninnenraum definiert. Vorzugsweise verjüngt sich der Reflektor an dem der Abdeckung gegenüberliegenden proximalen Bereich zu einem Halsbereich. Der oben beschriebene Sockel ist dann derart ausgebildet, dass er an den Halsbereich anschließt. Auch Reflektorlampen ohne Abdeckung, d. h. z. B. ohne Linse, können hier vorgesehen werden.

Die erfindungsgemäße Sockelgestaltung ist auch bei Nicht-Reflektorlampen einsetzbar. Lampen ohne Reflektor weisen um die Vorzugsachse rotationssymmetrischen Außenkolben (Glaskolben) auf, der derart ausgebildet ist, dass er einen Lampeninnenraum zumindest teilweise, vorzugsweise vollständig umschließt. Auch können elektrodenlose Lampen (keine Innenelektrode) erfindungsgemäß ausgestattet werden.

In einer weiteren Ausführungsform ist der Sockel derart ausgebildet, dass aufgrund der versetzt zueinander angeordneten Kontaktstifte mögliche Kriechwege des Stromes zwischen den Stromzuführungen (Zuleitungen) und Kontakten in Sockel und Fassung zur Vermeidung von Überschlägen mindestens 22 mm betragen, so dass die Entladungslampe bei hohen Spannungen, insbesondere bei Zündspannungen bis zu 10 kV und größer 30 kHz, betreibbar ist.

Das heißt, durch den Versatz der Kontaktstifte werden die Kriechwege verlängert (gegenüber herkömmlichen Lampen), um so die sichere Handhabung der Lampe zu gewährleisten. Die Kriechwege, die hier in Betracht zu ziehen sind, liegen vor allem zwischen den Kontakten innen und auf der Außenseite des Sockels.

In einer weiteren Ausführungsform weist der Sockel ein Basiselement mit einem ersten Durchmesser auf, aus dem ein Aufsatz-Element mit einem zweiten Durchmesser in Richtung proximalen Bereich hervorsteht, wobei der erste Durchmesser größer ist als der zweite Durchmesser und wobei das Basiselement die zweite Ebene und das Aufsatz-Element die erste Ebene ausbildet. Basiselement und Aufsatz-Element sind also vorzugsweise als zwei zylindrische Komponenten mit unterschiedlichen Durchmessern übereinander angeordnet. Damit sind der Versatz der Kontaktstifte und die Verlängerung von Kriechwegen auf einfache Weise gewährleistet.

Eine Ausführungsform sieht vor, dass der Sockel rotationssymmetrisch um die Vorzugsachse ausgebildet ist, wobei das Aufsatz-Element im Wesentlichen mittig aus dem Basiselement hervorsteht. Der Sockel sieht also z. B. wie ein zweistufiger Turm aus, über welche die Kontaktstifte mit den Leitungen einfach positionierbar sind. Das Aufsatz-Element ist derart ausgebildet, dass es in eine Ausnehmung der entsprechenden Fassung zusammen mit dem Kontaktstift aufnehmbar ist und bei der Fixierung der Lampe als Führungselement dient.

Vorzugsweise ist der erste Kontaktstift auf der Vorzugsachse ausgerichtet angeordnet, wobei die Vorzugsachse vorzugsweise eine zentrale Achse der Lampe ausbildet. An dem ersten Kontaktstift ist die erste Zuleitung an eine erste Elektrode im Brennerraum angeschlossen. Ist nun der Kontaktstift zentral ausgerichtet, durchläuft die Zuleitung ebenfalls zentral die Lampe und ist mit dem mittig angeordneten Brenner verbunden. Bei der Anordnung des Brenners in der Entladungslampe ist ohnehin darauf zu achten, dass dieser möglichst mittig in der Lampe fixiert ist. Nur so ist eine gleichmäßige und effiziente Abstrahlung des Lichtes über den Reflektor gewährleistet.

Nach einem bevorzugten Aspekt der vorliegenden Erfindung weist der Sockel einen Aufnahmebereich auf, in den die erste Quetschdichtung (Sockel-Quetschdichtung) zum Halten des Brenners in dem Sockel zumindest teilweise aufnehmbar ist. Dieser spezielle Aufnahmebereich, der z. B. als eine Bohrung ausgebildet sein kann, ermöglicht aufgrund der Führungsfunktion die stabile Lagerung der Brenneranordnung in der Lampe. Ist der Aufnahmebereich um die Vorzugsachse rotationssymmetrisch ausgebildet, ist damit im Wesentlichen die zentrierte Anordnung des Brenners in der Lampe gewährleistet. Die Vorzugsachse würde dann einer zentralen Achse der Lampe entsprechen, so dass der Aufnahmebereich tatsächlich zentriert in der Lampe angeordnet ist. Ein proximales Ende des Aufnahmebereichs dient als Stoppelement für die Brenneranordnung, so dass die Quetschdichtung definiert in den Aufnahmebereich aufnehmbar und der Brenner damit im Brennpunkt des Reflektors mit akzeptablen Toleranzen anordenbar ist.

Der Aufnahmebereich ist in einer Ausführungsform derart ausgebildet ist, dass darin sowohl eine im Querschnitt rechteckförmige als auch eine im Querschnitt kreisförmige (oder auch ovale) Quetschdichtung, aufnehmbar ist. In die Quetschdichtungen sind die Stromzuführungsleitungen derart eingepresst, dass der Brennerraum gegen die Umgebung abgedichtet ist. Der Aufnahmebereich weist verschiedene Formgebungen auf, die derart ineinander greifen, dass unterschiedliche Quetschdichtungsformen in den Aufnahmebereich eingeführt werden können. Vorzugsweise ist der Aufnahmebereich derart ausgebildet, dass der Brenner über mindestens eine Quetschdichtung in diesem verdrehsicher und stabil lagerbar ist, so dass die erforderliche zentrierte Anordnung des Brenners auch stets beibehalten wird. Das heißt, der Aufnahmebereich ist derart mit einer Verdrehsicherung ausgebildet, dass der Brenner in diesem über mindestens eine Quetschdichtung verdrehsicher und stabil lagerbar bzw. gelagert ist.

Ferner weist die Lampe eine den Brenner zumindest teilweise umschließende, hüllrohrförmige Abschirmung als Berstschutz und zur Blockade von UV-Strahlung zur Vermeidung von Natriumverlust auf. Die hüllrohrförmige Abschirmung kann beispielsweise aus Quarz oder Glas (Hartglas) gebildet sein.

In einer Ausgestaltung ist die Abschirmung mit dem Brenner über einen Federclip verbunden, wobei der Federclip zum Eingreifen in die erste und/oder zweite Quetschdichtung zur Halterung der Abschirmung ausgebildet ist. Der Federclip ist z. B. umlaufend im Inneren der Abschirmung angeordnet und stützt sich gegen diese ab (ist also in der Abschirmung verspannt). Greift der Clip dann in eine der Quetschdichtungen ein, ist die Abschirmung im Lampeninnenraum sicher positioniert. Vorzugsweise ist der Federclip an einem distalen Ende der Abschirmung angeordnet und zum Eingreifen (in eine Nut oder in einen Überstand) in die zweite Quetschdichtung (Abdeckungs-Quetschdichtung) ausgebildet.

Eine Ausführungsform sieht vor, dass der Federclip derart ausgebildet ist, dass er die Abschirmung insbesondere unter Vorspannung an einem insbesondere kreisförmigen Vorsprung an einem in den Lampeninnenraum weisenden Bodenbereich am Sockel der Entladungslampe festhält. Dabei ist der Vorsprung derart ausgebildet, dass die Abschirmung zentriert in den Lampeninnenraum um die Vorzugsachse aufnehmbar ist. Das heißt, der Vorsprung übernimmt die Zentrierung der Abschirmung und führt diese, so dass die Abschirmung in geeigneter Position arretierbar bzw. arretiert ist. Die Höhe des Vorsprungs beeinflusst die Kriechweglänge.

Der Federclip weist z. B. zwei Füßchen auf, die als Vorsprünge in die jeweilige, also z. B. in die zweite Quetschdichtung eingreifen können, um den sicheren Halt von Abschirmung und Brenner zu ermöglichen. Zudem ist der Clip mit einer definierten Höhe ausgebildet, mit welcher er die Abschirmung z. B. von innen umfängt. Insofern wird die Abschirmung fluchtend mit der Vorzugsachse der Lampe und koaxial um diese angeordnet ausgerichtet. Der Federclip ist vorzugsweise aus Metall, insbesondere aus Federstahl ausgebildet.

Statt Federhalterung lässt sich die Abschirmung auch über Zement oder Silikon im Lampeninnenraum fixieren. Bei Verwendung eines Federclips wird Zement nur noch benötigt, um den Sockel mit dem Reflektor zu verbinden.

Eine erfindungsgemäße Weiterbildung sieht vor, dass der Reflektor bzw. der Außenkolben und der Sockel einstückig miteinander (z. B. vollständig aus Glas) ausgebildet sind. Eine Zementierung zwischen Sockel und Reflektor bzw. Außenkolben ist dann nicht mehr erforderlich.

Auch ist es möglich, dass Reflektor bzw. Außenkolben und der Sockel hermetisch miteinander verbunden sind. Das Anbringen des Sockels am Reflektor bzw. am Außenkolben erfolgt dann mit einem Verbindungsmaterial mit hohem elektrischem Widerstand, z. B. Kitt, Zement, Glassfritte etc., so dass die beiden Bauteile hermetisch miteinander verbunden oder gesintert sind. Alternativ ist es möglich, einen Reflektor bzw. Außenkolben samt Sockel einstückig aus Glas vorzusehen.

Die Abschirmung kann im Bereich des Sockels aufgrund der neuen Ausgestaltung der Lampe verkürzt ausgebildet werden, was keine negativen Auswirkungen im Zusammenhang mit dem oben beschriebenen Natriumverlust hat. Das Reduzieren der Länge der Abschirmung ermöglicht die Verlängerung der Kriechwege zwischen den Kontakten auf der Innenseite und der Außenseite des Sockels, ohne die Absolutlänge der Lampe zu vergrößern. So ist es u. a. auch möglich, die versetzte Anordnung der Kontaktstifte vorzusehen.

Nachfolgend wird die Erfindung anhand von Ausführungsbeispielen beschrieben, die anhand der Abbildungen näher erläutert werden. Hierbei zeigen:
- - Fig. 1: eine Ausführungsform der erfindungsgemäßen Entladungslampe im Schnitt;
- - Fig. 2: die Entladungslampe gemäß Fig. 1 in einer Seitenansicht;
- - Fig. 3: die Entladungslampe gemäß Fig. 2 im Schnitt entlang der Linie III-III aus Fig. 2;
- - Fig. 4: die Entladungslampe gemäß Fig. 1 in einer weiteren Seitenansicht;
- - Fig. 5: die Entladungslampe gemäß Fig. 4 im Schnitt entlang der Linie V-V aus Fig. 4;
- - Fig. 6: eine weitere Ausführungsform der erfindungsgemäßen Entladungslampe;
- - Fig. 7: eine weitere Ausführungsform der erfindungsgemäßen Entladungslampe;
- - Fig. 8: die Darstellung eines Sockels für die erfindungsgemäße Entladungslampe;
- - Fig. 9: die Innenansicht des Sockels gemäß Fig. 8;
- - Fig. 10: eine Entladungslampe nach dem Stand der Technik.

In der nachfolgenden Beschreibung werden für gleiche und gleich wirkende Teile dieselben Bezugsziffern verwendet.

In Fig. 1 ist eine Ausführungsform einer erfindungsgemäßen Entladungslampe 10, hier einer Reflektorlampe, durch eine Schnittansicht dargestellt. Die Entladungslampe 10 umfasst zunächst einen rotationssymmetrischen Reflektor 20, der zusammen mit einer Abdeckung 27, die beispielsweise als Linse ausgebildet sein kann, an einem distalen Bereich 12 der Lampe 10 einen Lampeninnenraum 30 umschließt (der hermetisch abgeschlossen ist). Die Linse 27 kann z. B. mit einem Aluminiumring 28, der an der Außenseite des Reflektors 20 geführt wird, befestigt sein (vgl. Fig. 3). An seinem der Abdeckung 27 abgewandten Ende, einem proximalen Bereich 11 der Lampe 10, verjüngt sich der Reflektor 20 und bildet einen Halsbereich 21 aus. Auf den Halsbereich 21 ist ein Sockel 22 aufsetzbar bzw. aufgesetzt, durch den Zuleitungen 52, 53a, 53b geführt sind. Die Zuleitungen 52, 53a, 53b sind außerhalb des Sockels 22 in Kontaktstiften 50, 51 gefasst, einem ersten Kontaktstift 50 und einem zweiten Kontaktstift 51. Der Sockel 22 gestattet eine mechanische und elektrische Verbindung der Entladungslampe 10 mit einer entsprechenden Fassung.

Die Kontaktstifte sind hier beispielhaft dargestellt. Es können ebenso zylindrische Stifte eingesetzt werden. Die Stifte sind aus den verschiedensten Metallen ausbildbar, auch können legierte oder vergütete Stifte vorgesehen sein.

Der Reflektor kann im Inneren eine glatte Oberfläche aufweisen oder - wie hier gezeigt - mit Facetten für eine bestimmte Licht-/Farbmischung ausgebildet sein. Eine Beschichtung mit wellenlängen-selektiver Reflexionsschicht kann vorgesehen sein, evtl. IRtransparent. Der Reflektor kann auch eine Metallbeschichtung aufweisen, z. B. aus Aluminium, Silber oder Gold.

Im Lampeninnenraum 30 ist auf einer Vorzugsachse 100 der Lampe 10, die hier als eine zentrale Achse der Lampe verläuft, ein Brenner 40 angeordnet. Der Brenner 40 weist endseitig zwei Quetschdichtungen (Sockel-Quetschdichtung 42 am proximalen Bereich der Lampe und Abdeckungs-Quetschdichtung 43 am distalen Bereich der Lampe) und dazwischen einen Brennerraum 41 auf. Brenner 40 und Quetschdichtungen 42, 43 bilden z. B. eine Bogenentladungsröhre aus.

Um den Brenner 40 herum ist eine hüllrohrförmige Abschirmung 60 angeordnet, die den Brenner 40 derart umschließt, dass er endseitig nur über seine Quetschdichtungen 42, 43 aus der hüllrohrförmigen Abschirmung 60 hinausragt. Die hüllrohrförmige Abschirmung liegt im Halsbereich 21 des Reflektors 20 über einen in den Lampeninnenraum weisenden Vorsprung (dome) 26 an einem Bodenbereich 25 des Sockels 22 an, wobei der Vorsprung 26 z. B. kreisförmig und koaxial um die Vorzugsachse 100 laufend ausgebildet ist. Die hüllrohrförmige Abschirmung 60 kann beispielsweise aus Quarz oder Glas gebildet sein und dient einerseits als Berstschutz und zur Vermeidung von Natriumverlust. Die Befestigung der Abschirmung wird weiter unten noch näher beschrieben.

Die erste Zuleitung 52 führt von dem ersten Kontaktstift 50, dem Push-Kontaktstift, an dem proximalen Bereich 11 der Lampe durch die proximale Quetschdichtung 42 hin zu einer Elektrode im Brennerraum 41 (die Elektrode ist nicht gezeigt). Über eine ebenfalls im Brennerraum 41 angeordnete zweite Elektrode (nicht gezeigt) führt die zweite Zuleitung 53a weiter über die distale Quetschdichtung 43 aus der Quetschdichtung heraus und wird als gebogener Draht zur zweiten Zuleitung 53b geführt. Die zweite Zuleitung 53b ist in einem Abschirmungsröhrchen 70 geführt und endet schließlich in dem anderen, dem zweiten Kontaktstift, dem Seitenkontaktstift 51. Das Abschirmungsröhrchen 70 mit der zweiten Zuleitung 53b ist außerhalb der Abschirmung 60 für den Brenner 40 geführt. Die beiden zweiten Zuleitungen 53a, 53b werden an ihrem Kontaktpunkt miteinander verbunden, z. B. gecrimpt, gelötet oder verschweißt. Im Übrigen werden die Zuleitungen 52, 53b auch an die Kontaktstifte gecrimpt, gelötet oder verschweißt oder auf ähnliche Weise verbunden.

Der Sockel 22 ist hier gestuft und rotationssymmetrisch um die Vorzugsachse 100 ausgebildet. Gestuft heißt, dass der Sockel 22 im Halsbereich 21 des Reflektors 20 ein Basiselement 23 aufweist, aus welchem ein Aufsatz-Element 24 in Richtung des proximalen Bereichs 11 der Lampe 10 hervorsteht. Dadurch ist der Sockel 22 mit zwei, im Wesentlichen senkrecht zu der Vorzugsachse angeordneten Ebenen E1, E2 ausgebildet, wobei jeweils einer der Kontaktstifte auf jeweils einer der Ebenen angeordnet ist. Die mit den Kontaktstiften 50, 51 verbundenen Zuleitungen laufen dann, ausgehend von den Kontaktstiften, wie oben beschrieben durch die Lampe 10.

Um die Lampe 10 in eine Fassung einzuführen, wird der Sockel 22 mit den Kontakten 50, 51 in Nuten oder dergleichen Ausnehmungen der Fassung eingesetzt und derart verdreht, dass über die Kontaktstifte 50, 51 sowohl die mechanische als auch die elektrische Verbindung erzeugt wird. Die Kontaktstifte 50, 51 werden also z. B. ähnlich einem Bajonettverschluss mit der Fassung verbunden.

Ist der obere Kontaktstift, also der Push-Kontakt 50, auf der Vorzugsachse 100 zentral, d. h. mittig angeordnet, dient dieser (ggf. zusammen mit dem Aufsatz-Element) gleichzeitig als Führung beim Eindrehen der Lampe in die Fassung. Das Aufsatz-Element 24 ist also derart ausgebildet, dass es in eine Ausnehmung der Fassung zusammen mit dem ersten Kontaktstift aufnehmbar ist. Der Seitenkontakt 51 ist vorzugsweise derart ausgebildet, dass er z. B. in eine Längsnut der Fassung eingreifen kann und durch die Drehung der Lampe derart mit der Fassung verbunden wird, dass die Lampe 10 in der Fassung fixiert ist, sobald der Seitenkontaktstift 51 einen Endbereich der Längsnut erreicht.

Das Aufsatzelement 24 des Sockels 22 muss nicht unbedingt rotationssymmetrisch auf dem Basiselement 23 angeordnet sein. Auch eine exzentrische Anordnung wäre möglich. Dann wären in der Fassung zwei Längsnuten für die beiden Kontaktstifte (bzw. auch für das Aufsatz-Element) vorzusehen, so dass beide Kontaktstifte durch Verdrehen nach Durchlaufen der Längsnuten in einem Endbereich mit der Fassung derart in Eingriff kommen, dass die Lampe in der Fassung fixiert ist. Gegebenenfalls könnte dann ein Zentrierstift derart an dem Sockel angeordnet und zum Eingreifen in die Fassung als Führungshilfe ausgebildet sein, dass das Einsetzen der Lampe und deren Fixierung in der Fassung erleichtert werden.

Der Sockel 22 weist, in dieser Ausführungsform ebenfalls rotationssymmetrisch um die Vorzugsachse 100 ausgebildet, einen Aufnahmebereich 29 auf, der zur mindestens teilweisen Aufnahme der proximalen Quetschdichtung 42 ausgebildet ist. Der Aufnahmebereich 29 ist hier z. B. als Bohrung ausgebildet und ermöglicht eine in Bezug auf den Reflektor 20 zentrierte Lagerung des Brenners 40 mit den Quetschdichtungen. Dies ist erforderlich, um eine möglichst effiziente Lichtabstrahlung mit dem ebenfalls rotationssymmetrischen Reflektor 20 zu erzielen.

Die Abschirmung 60 ist in dem gezeigten Ausführungsbeispiel mittels eines Federclips 80 an der distalen Quetschdichtung 43 befestigt. Mittels des Federclips 80 werden Brenner 40 und hüllrohrförmige Abschirmung 60 gegeneinander festgelegt. Der Federclip 80 ist hier an einem distalen Ende der Abschirmung angeordnet und weist z. B. mehrere Befestigungslaschen auf, die zur Anlage an die hüllrohrförmige Abschirmung 60 vorgesehen sind. Die Befestigungslaschen liegen an der hüllrohrförmigen Abschirmung unter vorbestimmter Vorspannung an und greifen über Füßchen in die distale Quetschdichtung 43 ein. Die Befestigungslaschen haben somit eine Doppelfunktion, nämlich die hüllrohrförmige Abschirmung 60 parallel zur Vorzugsachse 100 auszurichten und die hüllrohrförmige Abschirmung an der Quetschdichtung 43 zu arretieren.

Der Vorsprung 26 dient - wie bereits oben erläutert - der Zentrierung der Abschirmung 60, da die Abschirmung den Vorsprung umgibt, ihn umgreift. Dies ermöglicht eine Führung und Stabilisierung der Abschirmung in der Lampe 10.

Sockel und Abschirmungsröhrchen sind z. B. aus Steatit-Keramik (MgO.SiO₂) ausgebildet, während die hüllrohrförmige Abschirmung aus Quarz oder Hartglas ausgebildet sein kann. Der Sockel kann ebenfalls aus Glas ausgebildet sein.

Die erfindungsgemäße Lampe 10 ist für einen Warmstart bei etwa 10 kV vorgesehen, das heißt, die Lampe soll auch im warmen Zustand gezündet werden können, wofür die hohe Zündspannung notwendig ist. Im Bereich von Kriechwegen des Stromes könnten insbesondere bei diesen hohen Zündspannungen unerwünschte Entladungen, also Überschläge auftreten. Deshalb müssen die Kriechwege möglichst lang ausgebildet sein. Die Lampe selbst soll jedoch in ihren Abmaßen nicht größer ausgestaltet werden.

Die erfindungsgemäße Ausgestaltung der Lampe 10 mit dem gestuften Sockel 22 ermöglicht die Reduzierung der Länge der hüllrohrförmigen Abschirmung 60. Der gestufte Sockel 22 und die sehr geringen Dimensionen der Quetschdichtungen 42, 43 ermöglichen die versetzte Anordnung der Kontaktstifte 50, 51. Der Push-Kontaktstift (erster Kontaktstift) 50 ist auf dem Aufsatz-Element 24 angeordnet, während der Seitenkontaktstift (zweiter Kontaktstift) 51 auf dem Basiselement 23 angeordnet ist. Die axiale Distanz f zwischen den Niveaus der beiden Ebenen E1, E2 des Sockels 22 und damit zwischen den Kontaktstiften entspricht in diesem Ausführungsbeispiel der Längenreduzierung der hüllrohrförmigen Abschirmung 60. Aufgrund dieser axialen Distanz kann die Länge der zweiten Zuleitung 53b ebenfalls reduziert werden. Die radiale Distanz r zwischen den Kontaktstiften wird durch die Lampen-/Brenner-Abmessungen bestimmt. Der Hüllkolben, also die Abschirmung ist dabei maßgebend. Der Abstand zwischen den beiden Ebenen muss vergrößert werden, wenn der Abstand zwischen den Kontaktstiften verkleinert wird, damit der Mindestkriechabstand von 22 mm erreicht wird.

Die Reduzierung der Länge der hüllrohrförmigen Abschirmung hat keinen Einfluss auf den Natriumverlust. Aufgrund der Sockelgestaltung und der Befestigungskonstruktion der hüllrohrförmigen Abschirmung wird die von der Bogenentladungsröhre emittierte UV-Strahlung an dem Erreichen der Zuleitungen auf Sockelseite verhindert.

Das Basiselement 23 des Sockels 22 weist einen Durchmesser derart auf, dass eine Verbindung zwischen Halsbereich 21 des Reflektors 20 und dem Sockel 22 möglich ist. Das Anbringen des Sockels 22 auf dem Halsbereich 21 erfolgt mit einem Verbindungsmaterial mit hohem elektrischem Widerstand, z. B. Kitt, Zement, Glassfritte etc., so dass die beiden Bauteile hermetisch miteinander verbunden oder gesintert sind. Alternativ ist es möglich, einen Reflektor samt Sockel einstückig aus Glas vorzusehen.

Die Höhe der axialen Distanz zwischen den beiden Niveaus ist wichtig, um eine Mindestlänge für einen etwaigen Kriechweg des Stromes zwischen einer Innen- und Außenseite des Sockels zu erhalten. Nur so lassen sich unerwünschte Entladungen also Überschläge vermeiden.

Der Halsbereich 21 des Reflektors 20 hat ebenfalls eine verringerte Höhe, wobei die Gesamthöhe der Lampen gemäß dem Stand der Technik beibehalten werden kann.

Im Wesentlichen treten in bzw. an der Lampe zwei kritische Pfade als Kriechwege für den Strom auf:
- Kriechweg 1:: zwischen dem Push-Kontakt und dem Seitenkontakt auf der Außenseite des Sockels (e + f),
- Kriechweg 2:: zwischen dem Push-Kontakt und dem Seitenkontakt im Inneren des Sockels (e + g + h),
mit
- e =: radialer Abstand zwischen den Kontaktstiften, ausgehend von den jeweiligen einander zugewandten Seiten,
- r =: radialer Abstand zwischen den Kontaktstiften, ausgehend von deren zentralen Achsen,
- f =: axialer Abstand zwischen der ersten Ebene des Aufsatz-Elements und der zweiten Ebene des Basiselements,
- g =: axiale Länge (Höhe) des kreisförmigen Vorsprungs bzw. der kreisförmigen Aufnahme für den Hüllkolben bzw. der Abschirmung am Sockelboden,
- h =: axialer Abstand vom distalen Ende der proximalen Quetschdichtung und der Höhe der kreisförmigen Aufnahme für den Hüllkolben am Sockelboden.

Hierbei sind insbesondere die Größen f und h sehr wichtig, um die Kriechwegerfordernisse von größer oder gleich 22 mm zu erfüllen, d. h. e + f ≥ 22mm und auch e + g + h ≥ 22mm.

Fig. 2 zeigt die erfindungsgemäße Entladungslampe 10 gemäß Fig. 1 in einer Seitenansicht, allerdings um 90° gedreht. Mit Fig. 3 ist die Entladungslampe 10 im Schnitt entlang der Linie III-III aus Fig. 2 dargestellt. Die Entladungslampe entspricht im Wesentlichen der in Fig. 1 gezeigten, allerdings ist die Linse 27 hier mit dem oben beschriebenen Aluminiumring 28, der an der Außenseite des Reflektors 20 geführt wird, befestigt sein.

Fig. 4 zeigt die Entladungslampe gemäß Fig. 1 in einer weiteren Ansicht, um 180° gedreht. Fig. 5 zeigt die Entladungslampe gemäß Fig. 4 im Schnitt entlang der Linie V-V aus Fig. 4. In Fig. 5 ist daher der Seitenkontaktstift 51 nicht sichtbar.

Fig. 6 zeigt eine weitere Ausführungsform der erfindungsgemäßen Entladungslampe, wobei statt eines Reflektors ein Außenkolben 19 vorgesehen ist. Die Warmstartentladungslampe ist hier mit einem Keramikbrenner (z. B. PCA-Brenner) ohne Abschirmung (Hüllkolben) ausgebildet.

Mit Fig. 7 ist ein Quarzbrenner mit der dazu notwendigen Abschirmung 60 gezeigt.

Beide Lampen weisen einen auf den Außenkolben aufgesetzten Sockel 22 auf, der - wie mit den übrigen Ausführungsbeispielen beschrieben - zweistufig ausgebildet ist und die beiden Ebenen E1 und E2 aufweist. Bei den Entladungslampen nach Fig. 6 bzw. Fig. 7 sind Außenkolben 19 und Sockel 22 hermetisch miteinander verbunden. Die Quetschdichtungen sind ähnlich der übrigen Ausführungsformen ausgebildet, wobei die proximale Quetschdichtung in einem Aufnahmebereich 29 gelagert ist. Im Übrigen sind die Verläufe der Zuleitungen 52, 53a, 53b im Wesentlichen entsprechend den übrigen Ausführungsformen vorgesehen.

Mit Fig. 8 ist ein Sockel 22 für die erfindungsgemäße Entladungslampe 10 dargestellt. Die Innenansicht des Sockels gemäß Fig. 8 (also Sicht von dem Basiselement 23 aus nach innen) ist mit Fig. 9 gezeigt.

Wie bereits mit Fig. 1 beschrieben, ist der Sockel 22 hier als rotationssymmetrisches Teil ausgebildet und weist zwei Ausnehmungen auf, um die Kontaktstifte 50, 51 aufzunehmen und die Zuleitungen 52, 53a in das Lampeninnere zu führen. Der Push-Kontaktstift (erster Kontaktstift) 50 wird auf dem Aufsatz-Element 24 angeordnet, während der Seitenkontaktstift (zweiter Kontaktstift) 51 auf dem Basiselement 23 positioniert wird.

Blickt man in das Sockelinnere (Fig. 9), so ist die Aufnahme für die Abschirmung zu erkennen. Sockel 22 und Reflektor 20 werden hermetisch miteinander verbunden. Insbesondere ist hier der Aufnahmebereich 29 als Bohrung ausgebildet und ermöglicht eine in Bezug auf den Reflektor 20 zentrierte Lagerung des Brenners 40 mit Hilfe der Quetschdichtungen (zumindest mit Hilfe der proximalen Quetschdichtung). Dies ist erforderlich, um eine möglichst effiziente Lichtabstrahlung zu erzielen. Ferner ist eine Verdrehsicherung 90 vorgesehen, so dass der Sockel auf dem Reflektor oder dem Außenkolben in seiner Position verbleibt.

Der Aufnahmebereich 29 ist derart ausgebildet, dass sowohl Quetschdichtungen mit rundem, insbesondere ovalem oder kreisförmigem Querschnitt als auch mit rechteckförmigem oder quadratischem Querschnitt aufnehmbar sind.

Fig. 10 zeigt eine Entladungslampe 10' wie sie aus dem Stand der Technik bekannt ist. Gezeigt sind hier die nebeneinander auf einer Ebene in Bezug auf die Vorzugsachse angeordneten Kontaktstifte 50', 51'. Ferner ist die durch die gesamte Länge der Lampe verlaufende hüllrohrförmige Abdeckung 60' gezeigt. In dieser Ausgestaltung sind die Kriechwege für den Strom ungünstig ausgelegt.

Es ist festzuhalten, dass es mit der erfindungsgemäßen Lampe und dem Versatz der Kontaktstifte möglich ist, Kriechwege in der Entladungslampe für den Strom derart auszulegen, dass unerwünschte Entladungen entlang der kritischen Bereiche nicht auftreten, auch wenn hohe Zündspannungen angelegt werden. Mit diesen hohen Zündspannungen lassen sich die Lampen auch im warmen Zustand zünden.

### Bezugszeichenliste

- 10: Entladungslampe
- 11: Proximaler Bereich
- 12: Distaler Bereich
- 19: Außenkolben
- 20: Reflektor
- 21: Halsbereich
- 22: Sockel
- 23: Basiselement
- 24: Aufsatz-Element
- 25: Sockelboden, Bodenbereich
- 26: Vorsprung
- 27: Abdeckung
- 28: Aluminiumring
- 29: Aufnahmebereich
- 30: Lampeninnenraum
- 40: Brenner
- 41: Brennerraum
- 42: Erste bzw. proximale Quetschdichtung
- 43: Zweite bzw. distale Quetschdichtung
- 50: Erster Kontaktstift, Push-Kontakt(stift)
- 51: Zweiter Kontaktstift, Seitenkontakt(stift)
- 52: Erste Zuleitung
- 53a, 53b: Zweite Zuleitung
- 60: Hüllrohrförmige Abschirmung
- 70: Abschirmungsröhrchen
- 80: Federclip
- 90: Verdrehsicherung (Sockel)
- 100: Zentrale Achse
- f, g, h: Axiale Abstände
- e, r: Radiale Abstände
- E1, E2: Ebenen

- 10': Reflektorlampe (Stand der Technik)
- 50': Erster Kontaktstift (Stand der Technik)
- 51': Zweiter Kontaktstift (Stand der Technik)
- 60': Hüllrohrförmige Abschirmung (Stand der Technik)

## Patentansprüche

1. Einseitig gesockelte Entladungslampe, umfassend einen Brenner (40) und einen Sockel (22), in dem der Brenner (40) gehalten ist, zur mechanischen und elektrischen Verbindung der Entladungslampe (10) mit einer Fassung, wobei der Brenner (40) entlang einer Vorzugsachse (100) eine dem Sockel (22) zugewandte erste, einen proximalen Bereich (11) der Lampe definierende Quetschdichtung (42), einen Brennerraum (41) sowie eine der ersten Quetschdichtung in Bezug auf den Brennerraum (41) gegenüberliegende zweite, einen distalen Bereich (12) der Lampe definierende Quetschdichtung (43) aufweist,
wobei durch die erste Quetschdichtung (42) und durch die zweite Quetschdichtung (43) jeweils Zuleitungen (52, 53a, 53b) geführt sind, wobei eine erste Zuleitung (52) in einem ersten Kontaktstift (50) und eine zweite Zuleitung (53a, 53b) in einem zweiten Kontaktstift (51) an einer Außenseite der Lampe endet,
wobei der Sockel (22) die Kontaktstifte tragend ausgebildet ist und eine im Wesentlichen senkrecht zu der Vorzugsachse (100) angeordnete erste Ebene (E1) und zweite Ebene (E2) ausbildet,
wobei der erste Kontaktstift (50) auf der ersten Ebene (E1) und der zweite Kontaktstift (51) auf der zweiten Ebene (E2) angeordnet ist, so dass die Kontaktstifte derart versetzt zueinander angeordnet sind, dass Kriechwege des Stromes zwischen Zuleitungen und Kontakten in Sockel (22) und Fassung zur Vermeidung von Überschlägen mindestens 11 mm betragen.

2. Einseitig gesockelte Entladungslampe nach Anspruch 1,
**dadurch gekennzeichnet, dass**
die Lampe weiterhin einen um die Vorzugsachse (100) rotationssymmetrischen Reflektor umfasst, der vorzugsweise zusammen mit einer Abdeckung (27) den Brenner (40) umschließt und einen Lampeninnenraum (30) definiert.

3. Einseitig gesockelte Entladungslampe nach Anspruch 1 oder 2,
**dadurch gekennzeichnet, dass**
sich der Reflektor (20) an dem der Abdeckung (27) gegenüberliegend proximalen Bereich (11) zu einem Halsbereich (21) verjüngt.

4. Einseitig gesockelte Entladungslampe nach einem der vorhergehenden Ansprüche, insbesondere nach Anspruch 1,
**dadurch gekennzeichnet, dass**
die Lampe einen um die Vorzugsachse (100) vorzugsweise rotationssymmetrischen Außenkolben (19) umfasst, der derart ausgebildet ist, dass er einen Lampeninnenraum (30) zumindest teilweise, vorzugsweise vollständig umschließt.

5. Einseitig gesockelte Entladungslampe nach einem der vorhergehenden Ansprüche,
**dadurch gekennzeichnet, dass**
der Sockel (22) derart ausgebildet ist, dass aufgrund der versetzt zueinander angeordneten Kontaktstifte (50, 51) Kriechwege des Stromes zwischen den Zuleitungen und Kontakten in Sockel (22) und Fassung zur Vermeidung von Überschlägen mindestens 22 mm betragen, so dass die Entladungslampe (10) bei hohen Spannungen, insbesondere bei einer Zündspannung von 10 kV und größer 30 kHz, betreibbar ist.

6. Einseitig gesockelte Entladungslampe nach einem der vorhergehenden Ansprüche,
**dadurch gekennzeichnet, dass**
der Sockel (22) ein Basiselement (23) mit einem ersten Durchmesser aufweist, aus dem ein Aufsatz-Element (24) mit einem zweiten Durchmesser in Richtung proximalen Bereich (11) hervorsteht,
wobei der erste Durchmesser größer ist als der zweite Durchmesser und wobei das Basiselement (23) die zweite Ebene (E2) und das Aufsatz-Element (24) die erste Ebene (E1) ausbildet.

7. Einseitig gesockelte Entladungslampe nach einem der vorhergehenden Ansprüche, insbesondere nach Anspruch 6,
**dadurch gekennzeichnet, dass**
der Sockel (22) rotationssymmetrisch um die Vorzugsachse (100) ausgebildet ist, wobei das Aufsatz-Element (24) im Wesentlichen mittig aus dem Basiselement (23) hervorsteht.

8. Einseitig gesockelte Entladungslampe nach einem der vorhergehenden Ansprüche,
**dadurch gekennzeichnet, dass**
der erste Kontaktstift (50) auf der Vorzugsachse (100) ausgerichtet angeordnet ist.

9. Einseitig gesockelte Entladungslampe nach einem der vorhergehenden Ansprüche,
**dadurch gekennzeichnet, dass**
der Sockel (22) einen Aufnahmebereich (29) aufweist, in den die erste Quetschdichtung (42) zum Halten des Brenners in dem Sockel zumindest teilweise aufnehmbar ist.

10. Einseitig gesockelte Entladungslampe nach einem der vorhergehenden Ansprüche, insbesondere nach Anspruch 9,
**dadurch gekennzeichnet, dass**
der Aufnahmebereich (29) um die Vorzugsachse (100) rotationssymmetrisch ausgebildet ist.

11. Einseitig gesockelte Entladungslampe nach einem der vorhergehenden Ansprüche, insbesondere nach einem der Ansprüche 9 oder 10,
**dadurch gekennzeichnet, dass**
der Aufnahmebereich (29) derart ausgebildet ist, dass darin sowohl eine im Querschnitt rechteckförmige als auch eine im Querschnitt runde, insbesondere ovale oder kreisförmige Quetschdichtung, aufnehmbar ist.

12. Einseitig gesockelte Entladungslampe nach einem der vorhergehenden Ansprüche, insbesondere nach einem der Ansprüche 9 bis 11,
**dadurch gekennzeichnet, dass**
der Sockel (22) und/oder der Aufnahmebereich (29) derart mit einer Verdrehsicherung ausgebildet sind, dass der Brenner (40) in diesem über mindestens eine Quetschdichtung verdrehsicher und stabil lagerbar ist.

13. Einseitig gesockelte Entladungslampe nach einem der vorhergehenden Ansprüche,
**dadurch gekennzeichnet, dass**
ferner eine den Brenner (40) zumindest teilweise umschließende, hüllrohrförmige Abschirmung (60) als Berstschutz und zur Vermeidung von Natriumverlust vorgesehen ist.

14. Einseitig gesockelte Entladungslampe nach einem der vorhergehenden Ansprüche, insbesondere nach Anspruch 13,
**dadurch gekennzeichnet, dass**
die Abschirmung (60) mit dem Brenner (40) über einen Federclip (80) verbunden ist, wobei der Federclip (80) zum Eingreifen in die erste oder zweite Quetschdichtung zur Halterung der Abschirmung (60) ausgebildet ist.

15. Einseitig gesockelte Entladungslampe nach einem der vorhergehenden Ansprüche, insbesondere nach Anspruch 14,
**dadurch gekennzeichnet, dass**
der Federclip (80) an einem distalen Ende der Abschirmung (60) angeordnet und zum Eingreifen in die distale zweite Quetschdichtung ausgebildet ist.

16. Einseitig gesockelte Entladungslampe nach einem der vorhergehenden Ansprüche, insbesondere nach Anspruch 14 oder 15,
**dadurch gekennzeichnet, dass**
der Federclip (80) derart ausgebildet ist, dass er die Abschirmung (60) insbesondere unter Vorspannung an einem insbesondere kreisförmigen Vorsprung (26) an einem in den Lampeninnenraum weisenden Bodenbereich am Sockel (22) der Entladungslampe (10) festhält.

17. Einseitig gesockelte Entladungslampe nach einem der vorhergehenden
**dadurch gekennzeichnet, dass**
der Vorsprung (26) derart ausgebildet ist, dass die Abschirmung (60) zentriert in den Lampeninnenraum um die Vorzugsachse (100) aufnehmbar ist.

18. Einseitig gesockelte Entladungslampe nach einem der vorhergehenden Ansprüche, insbesondere nach einem der Ansprüche 14 bis 17,
**dadurch gekennzeichnet, dass**
der Federclip (80) aus Metall, insbesondere Federstahl ausgebildet ist.

19. Einseitig gesockelte Entladungslampe nach einem der vorhergehenden Ansprüche, insbesondere nach Anspruch 13 oder 17,
**dadurch gekennzeichnet, dass**
die Abschirmung (60) derart ausgebildet ist, dass sie im Sockel (22) mit Zement, Kleber oder Silkon arretierbar ist.

20. Einseitig gesockelte Entladungslampe nach einem der vorhergehenden Ansprüche,
**dadurch gekennzeichnet, dass**
der Reflektor (20) und der Sockel (22) einstückig miteinander ausgebildet sind.

21. Einseitig gesockelte Entladungslampe nach einem der vorhergehenden Ansprüche,
**dadurch gekennzeichnet, dass**
der Reflektor (20) und der Sockel (22) hermetisch miteinander verbunden sind.

22. Einseitig gesockelte Entladungslampe nach einem der Ansprüche 1 bis 21,
**dadurch gekennzeichnet, dass**
der Brenner (40) als Quarzbrenner ausgestaltet ist.

23. Einseitig gesockelte Entladungslampe nach einem der Ansprüche 1 bis 21,
**dadurch gekennzeichnet, dass**
der Brenner (40) als Keramikbrenner (z. B. PCA-Brenner) ausgestaltet ist.

## Claims

1. A single-sided socketed discharge lamp, comprising:
a burner (40) and a socket (22) in which the burner (40) is held to a lamp holder for the mechanical and electrical connection of the discharge lamp (120), wherein the burner (40) has a first pinch seal (42) facing the socket (22) along a preferred axis (100) and defining a proximal area (11) of the lamp, a burner chamber (41), and a second pinch seal (43) located opposite the first pinch seal with respect to the burner chamber (41) and defining a distal area (12) of the lamp, wherein input leads (52, 53a, 53b) are respectively passed through the first pinch seal (42) and the second pinch seal (43),
wherein a first input lead (52) terminates in a first contact pin (50) and a second input lead (53a, 53b) terminates in a second contact pin (51) on the exterior of the lamp,
wherein the socket (22) is configured to support the contact pins and forms a first plane (E1) and a second plane (E2) arranged to be essentially perpendicular to the preferred axis (100),
wherein the first contact pin (50) is arranged on the first plane (E1) and the second contact pin (51) is arranged on the second plane (E2) such that to prevent flashovers, the contact pins are arranged so as to be offset from one another so that creepage distances for the current between the input leads and contacts in the socket (22) and the lamp holder amount to at least 11 mm.

2. The single-sided socketed discharge lamp according to claim 1,
**characterized in that**
the lamp furthermore comprises a reflector arranged rotationally symmetrical about the preferred axis (100) which, preferably together with a cover (27), encloses the burner (40) and defines the lamp interior (30).

3. The single-sided socketed discharge lamp according to claim 1 or 2,
**characterized in that**
the reflector (20) tapers into a neck area (21) at the proximal area (11) located opposite the cover (27).

4. The single-sided socketed discharge lamp according to any one of the preceding claims, in particular according to claim 1,
**characterized in that**
the lamp comprises an outer bulb (19) which is preferably rotationally symmetrical about the preferred axis (100) and is configured such that a lamp interior (30) is at least partly, preferably fully, enclosed.

5. The single-sided socketed discharge lamp according to any one of the preceding claims,
**characterized in that**
due to the contact pins (50, 51) being arranged offset one another, the socket (22) is configured such that so as to avoid flashovers, creepage distances for the current between the input leads and the contacts in the socket (22) and the lamp holder amount to at least 22 mm so that the discharge lamp (10) may be operated at high voltages, in particular at an ignition voltage of 10 kV and more than 30 kHz.

6. The single-sided socketed discharge lamp according to any one of the preceding claims,
**characterized in that**
the socket (22) comprises a base element (23) having a first diameter from which an attachment element (24) having a second diameter in the direction of the proximal area (11) projects,
wherein the first diameter is larger than the second diameter, and wherein the base element (23) forms the second plane (E2) and the attachment element (24) forms the first plane (E1).

7. The single-sided socketed discharge lamp according to any one of the preceding claims, in particular according to claim 6,
**characterized in that**
the socket (22) is configured to be rotationally symmetrical about the preferred axis (100), wherein the attachment element (24) projects essentially centrally from the base element (23).

8. The single-sided socketed discharge lamp according to any one of the preceding claims,
**characterized in that**
the first contact pin (50) is arranged to be oriented on the preferred axis (100).

9. The single-sided socketed discharge lamp according to any one of the preceding claims,
**characterized in that**
the socket (22) comprises a receiving area (29) in which the first pinch seal (42) can be at least partly received for holding the burner within the socket.

10. The single-sided socketed discharge lamp according to any one of the preceding claims, in particular according to claim 9,
**characterized in that**
the receiving area (29) is configured to be rotationally symmetrical about the preferred axis (100).

11. The single-sided socketed discharge lamp according to any one of the preceding claims, in particular according to any one of claims 9 or 10,
**characterized in that**
the receiving area (29) is configured such that both a pinch seal of a rectangular cross-section and a pinch seal of a round, in particular oval or circular cross-section may be received therein.

12. The single-sided socketed discharge lamp according to any one of the preceding claims, in particular according to any one of claims 9 to 11,
**characterized in that**
the socket (22) and/or the receiving area (29) are formed with an anti-twist protection such that the burner (40) may be supported therein in an anti-twist protected and stable manner by at least one pinch seal.

13. The single-sided socketed discharge lamp according to any one of the preceding claims,
**characterized in that**
a cladding tube-like shielding (60) at least partially surrounding the burner (40) is further provided as a burst protection and for avoiding sodium loss.

14. The single-sided socketed discharge lamp according to any one of the preceding claims, in particular according to claim 13,
**characterized in that**
the shielding (60) is connected to the burner (40) by a spring clip (80), wherein the spring clip (80) is configured to engage into the first or second pinch seal for supporting the shielding (60).

15. The single-sided socketed discharge lamp according to any one of the preceding claims, in particular according to claim 14,
**characterized in that**
the spring clip (80) is arranged at a distal end of the shielding (60) and is configured to engage into the distal second pinch seal.

16. The single-sided socketed discharge lamp according to any one of the preceding claims, in particular according to claim 14 or 15,
**characterized in that**
the spring clip (80) is configured so as to retain the shielding (60) in particular under pretension at an in particular circular projection (26) at a bottom area pointing into the lamp interior on the socket (22) of the discharge lamp (10).

17. The single-sided socketed discharge lamp according to any one of the preceding claims, in particular according to claim 16,
**characterized in that**
the projection (26) is configured such that the shielding (60) can be received in the lamp interior centered about the preferred axis (100).

18. The single-sided socketed discharge lamp according to any one of the preceding claims, in particular according to any one of claims 14 to 17,
**characterized in that**
the spring clip (80) is formed of metal, in particular spring steel.

19. The single-sided socketed discharge lamp according to any one of the preceding claims, in particular according to claim 13 or 17,
**characterized in that**
the shielding (60) is configured so as to be arrestable in the socket (22) by means of cement, adhesive or silicone.

20. The single-sided socketed discharge lamp according to any one of the preceding claims,
**characterized in that**
the reflector (20) and the socket (22) are integrally formed with each other.

21. The single-sided socketed discharge lamp according to any one of the preceding claims,
**characterized in that**
the reflector (20) and the socket (22) are hermetically sealed to each other.

22. The single-sided socketed discharge lamp according to any one of claims 1 to 21,
**characterized in that**
the burner (40) is realized as a quartz burner.

23. The single-sided socketed discharge lamp according to any one of claims 1 to 21,
**characterized in that**
the burner (40) is realized as a ceramic burner, e.g. as a PCA burner.

## Revendications

1. Lampe à décharge à simple culot, comportant
un brûleur (40) et un culot (22) dans lequel est maintenu le brûleur (40) pour assurer la liaison mécanique et électrique de la lampe à décharge (10) avec une douille, le brûleur (40) présentant le long d'un axe préférentiel (100) un premier joint écrasé (42) tourné vers le culot (22) et définissant une zone proximale (11) de la lampe, une chambre de brûleur (41) ainsi qu'un deuxième joint écrasé (43) situé du côté opposé au premier joint écrasé par rapport à la chambre de brûleur (41) et définissant une zone distale (12) de la lampe, des fils d'alimentation (52, 53a, 53b) passant respectivement par le premier joint écrasé (42) et par le deuxième joint écrasé (43),
un premier fil d'alimentation (52) se terminant dans une première broche de contact (50) et un deuxième fil d'alimentation (53a, 53b) dans une deuxième broche de contact (51) d'un côté extérieur de la lampe,
le culot (22) étant constitué de façon à supporter les broches de contact et formant un premier plan (E1) et un deuxième plan (E2) disposés de manière sensiblement perpendiculaire à l'axe préférentiel (100),
la première broche de contact (50) étant disposée sur le premier plan (E1) et la deuxième broche de contact (51) sur le deuxième plan (E2) de façon que les broches de contact soient disposées en quinconce l'une par rapport à l'autre de telle manière que des cheminements de fuite du courant entre les fils d'alimentation et les contacts dans le culot (22) et la douille, pour éviter les décharges disruptives, soient d'au moins 11 mm.

2. Lampe à décharge à simple culot selon la revendication 1,
**caractérisée en ce que**
la lampe comporte en outre un réflecteur symétrique en rotation autour de l'axe préférentiel (100), qui enveloppe de préférence avec un recouvrement (27) le brûleur (40) et définit un espace intérieur de lampe (30).

3. Lampe à décharge à simple culot selon la revendication 1 ou 2,
**caractérisée en ce que**
le réflecteur (20) se rétrécit pour former un col (21) au niveau de la zone proximale (11) située du côté opposé au recouvrement (27).

4. Lampe à décharge à simple culot selon l'une des revendications précédentes, en particulier selon la revendication 1,
**caractérisée en ce que**
la lampe comprend une ampoule extérieure (19) de préférence symétrique en rotation autour de l'axe préférentiel (100), qui est constituée de manière à envelopper au moins en partie, de préférence totalement, un espace intérieur de lampe (30).

5. Lampe à décharge à simple culot selon l'une des revendications précédentes,
**caractérisée en ce que**
le culot (22) est constitué de telle manière que, du fait des broches de contact (50, 51) disposées en quinconce l'une par rapport à l'autre, des cheminements de fuite du courant entre les fils d'alimentation et les contacts dans le culot (22) et la douille, pour éviter les décharges disruptives, soient d'au moins 22 mm de sorte que la lampe à décharge (10) puisse être exploitée à hautes tensions, en particulier à une tension d'amorçage de 10 kV et supérieure à 30 kHz.

6. Lampe à décharge à simple culot selon l'une des revendications précédentes,
**caractérisée en ce que**
le culot (22) présente un élément de base (23) ayant un premier diamètre, duquel un élément de rehausse (24) ayant un deuxième diamètre dépasse en direction de la zone proximale (11),
le premier diamètre étant plus grand que le deuxième diamètre et l'élément de base (23) formant le deuxième plan (E2) et l'élément de rehausse (24) le premier plan (E1).

7. Lampe à décharge à simple culot selon l'une des revendications précédentes, en particulier selon la revendication 6,
**caractérisée en ce que**
le culot (22) est constitué de façon symétrique en rotation autour de l'axe préférentiel (100), l'élément de rehausse (24) dépassant de l'élément de base (23) de façon sensiblement centrée.

8. Lampe à décharge à simple culot selon l'une des revendications précédentes,
**caractérisée en ce que**
la première broche de contact (50) est disposée de façon à être alignée sur l'axe préférentiel (100).

9. Lampe à décharge à simple culot selon l'une des revendications précédentes,
**caractérisée en ce que**
le culot (22) présente une zone de logement (29) dans laquelle le premier joint écrasé (42) peut au moins en partie se loger pour maintenir le brûleur dans le culot.

10. Lampe à décharge à simple culot selon l'une des revendications précédentes, en particulier selon la revendication 9,
**caractérisée en ce que**
la zone de logement (29) est constituée de façon symétrique en rotation autour de l'axe préférentiel (100).

11. Lampe à décharge à simple culot selon l'une des revendications précédentes, en particulier selon l'une des revendications 9 ou 10,
**caractérisée en ce que**
la zone de logement (29) est constituée de manière à pouvoir loger aussi bien un joint écrasé de section rectangulaire qu'un joint écrasé de section ronde, en particulier ovale ou circulaire.

12. Lampe à décharge à simple culot selon l'une des revendications précédentes, en particulier selon l'une des revendications 9 à 11,
**caractérisée en ce que**
le culot (22) et/ou la zone de logement (29) sont constitués avec un dispositif anti-rotation de telle manière que le brûleur (40) puisse y être logé de façon immobile en rotation et solide moyennant au moins un joint écrasé.

13. Lampe à décharge à simple culot selon l'une des revendications précédentes,
**caractérisée en ce que**
un cloisonnement (60) en forme de tube de gainage enveloppant au moins en partie le brûleur (40) est en outre prévu comme protection contre l'éclatement et pour éviter la perte de sodium.

14. Lampe à décharge à simple culot selon l'une des revendications précédentes, en particulier selon la revendication 13,
**caractérisée en ce que**
le cloisonnement (60) est relié au brûleur(40) par un clip élastique (80),
le clip élastique (80) étant constitué pour s'engager dans le premier ou le deuxième joint écrasé afin de maintenir le cloisonnement (60).

15. Lampe à décharge à simple culot selon l'une des revendications précédentes, en particulier selon la revendication 14,
**caractérisée en ce que**
le clip élastique (80) est disposé à une extrémité distale du cloisonnement (60) et constitué pour s'engager dans le deuxième joint écrasé distal.

16. Lampe à décharge à simple culot selon l'une des revendications précédentes, en particulier selon la revendication 14 ou 15,
**caractérisée en ce que**
le clip élastique (80) est constitué de manière à maintenir le cloisonnement (60), en particulier en précontrainte sur une saillie notamment circulaire (26), sur une zone de fond dirigée vers l'espace intérieur de lampe au niveau du culot (22) de la lampe à décharge (10).

17. Lampe à décharge à simple culot selon l'une des revendications précédentes, en particulier selon la revendication 16,
**caractérisée en ce que**
la saillie (26) est constituée de telle manière que le cloisonnement (60) puisse être logé de manière centrée dans l'espace intérieur de lampe autour de l'axe préférentiel (100).

18. Lampe à décharge à simple culot selon l'une des revendications précédentes, en particulier selon l'une des revendications 14 à 17,
**caractérisée en ce que**
le clip élastique (80) est constitué de métal, en particulier d'acier à ressorts.

19. Lampe à décharge à simple culot selon l'une des revendications précédentes, en particulier selon la revendication 13 ou 17,
**caractérisée en ce que**
le cloisonnement (60) est constitué de manière à pouvoir être fixé dans le culot (22) avec du ciment, de la colle ou du silicone.

20. Lampe à décharge à simple culot selon l'une des revendications précédentes,
**caractérisée en ce que**
le réflecteur (20) et le culot (22) sont constitués ensemble d'une seule pièce.

21. Lampe à décharge à simple culot selon l'une des revendications précédentes,
**caractérisée en ce que**
le réflecteur (20) et le culot (22) sont reliés entre eux de façon hermétique.

22. Lampe à décharge à simple culot selon l'une des revendications 1 à 21,
**caractérisée en ce que**
le brûleur (40) est constitué comme brûleur à quartz.

23. Lampe à décharge à simple culot selon l'une des revendications 1 à 21,
**caractérisée en ce que**
le brûleur (40) est constitué comme brûleur céramique, par exemple comme brûleur en PCA.
